# EUROPÄISCHE PATENTSCHRIFT

(11) **EP 0 334 246 B1**
(45) Veröffentlichungstag und Bekanntmachung des Hinweises auf die Patenterteilung: **15.02.1995**
(21) Anmeldenummer: 89104879.5
(22) Anmeldetag: 18.03.1989
(51) Int. Cl.: H01H 13/70

(54) **Tastschalter**
Push-button switch
Interrupteur à bouton-poussoir

(30) Priorität: 23.03.1988 DE 3809770
(43) Veröffentlichungstag der Anmeldung: 27.09.1989
(73) Patentinhaber: Preh-Werke GmbH & Co. KG, 97616 Bad Neustadt (DE)
(72) Erfinder: Viebrantz, Hans-Joachim, D-97616 Bad Neustadt (DE)

(56) Entgegenhaltungen:
- EP-A- 0 120 667
- GB-A- 2 078 009
- GB-A- 2 112 577

## Beschreibung

Die Erfindung betrifft einen Tastschalter nach dem Oberbegriff des Hauptanspruches.

Solche Tastschalter, einzeln oder mehrfach nebeneinander als Tastenfeld angeordnet, sind in der Regel zusätzlich von einem Gehäuse umgeben. Über dem Betätigungsglied ist mitunter eine Tastenkappe angeordnet. Die Abdeckung kann, vor allem bei Tastenfeldern als Matte gestaltet sein. Ihre Anwendung finden die Tastschalter z.B. innerhalb von Schalttafeln oder bei Eingabe-Tastaturen für elektronische Einrichtungen, so auch für Taschenrechner oder für Handsender von Fernbedienungseinrichtungen. Die Tastschalter haben einen installierten, deutlich erkennbaren Schalthub, im allgemeinen zwischen 1 und 4 mm.

Ein solcher Tastschalter mit einem Schnappeffekt im Schalthub ist aus der DE-A-33 40 575 bekannt. In Figur 5 und Figur 6 sind Rippen gezeigt, die nach erfolgter Kontaktierung den weiteren Schalthub begrenzen.

Ebenso sind Tastschalter bekannt, deren gummielastischer Kontaktdom mit einem Vorsprung ausgestattet ist, wobei dieser der Kontaktierfläche im Betätigungshub vorauseilt (GB-A-21 12 577). Der Vorsprung soll im Verlauf des Betätigungshubes einen besonderen Schnappeffekt herbeiführen oder das Kontaktprellen abschwächen. Eine Begrenzung des Hubes durch den Vorsprung wird dort nicht erreicht.

Die US-A-4 390 765 zeigt ebenfalls einen Tastschalter mit Schnappeffekt. Insbesondere sind Maßnahmen am Schaltdom vorgeschlagen, um den Hub bis zum Erreichen des Schnappeffektes zu verlängern. Ein erheblicher Teil des Gesamthubes verbleibt nach dem Schnappen als Resthub bis zur Kontaktierung.

Zur Erlangung eines zufriedenstellenden Kontaktes soll gemäß der DE-A-32 22 747 das Schrägstellen des beweglichen Kontaktes durch Stützglieder vermieden werden. Dabei sollen die Stützglieder gegenüber dem beweglichen Kontakt von geringerer Höhe sein. Die Stützglieder wirken erst nach erfolgter Kontaktierung.

Die bekannten Tastschalter haben den Nachteil, daß sie bereits nach Überwindung einer installierten Rückstellkraft eine Kontaktierung bewirken. So sind Fehlfunktionen z.B. durch aufliegende Gegenstände zu befürchten und Batterieenergie wird unnötig verbraucht.

Es ist daher Aufgabe der Erfindung, den bekannten Tastschalter so zu verbessern, daß nach Überwindung einer installierten Rückstellkraft und dem Zurücklegen eines deutlich fühlbaren Hubes das Kontaktieren am Hubende nicht zufällig erfolgen kann, sondern erst unter der Wirkung einer gezielten Maßnahme.

Zur Lösung der Aufgabe wird erfindungsgemäß vorgeschlagen, daß der unter Einwirkung einer außermittig auf die ebene Tastfläche (10) angreifenden Betätigungskraft **P** erfolgende Hub **H** des Betätigungsgliedes (8), ohne eine Kontakierung zu bewirken, begrenzt ist durch die Stützfläche (11) und daß, um eine Kontaktierung zu bewirken, eine zusätzliche, nur im Mittenbereich der Tastfläche (10) angreifende Betätigungskraft **P′** die Teilfläche (12) in Betätigungsrichtung durchwölbt.

Mit der Lösung wird in vorteilhafter Weise einfach und platzsparend ein Schutz gegen zufällige Kontaktierung erreicht. Das kann von besonderem Vorteil sein bei kleinen, mitführbaren Einrichtungen, wie z.B. bei Handsendern von Fernbedienungseinrichtngen. Solche Handsender sind infolge ihrer Kleinheit leicht, z.B. mit Papier, überdeckt und ein darauf abgelegter Gegenstand, etwa ein Buch, kann ohne die Erfindung unbeabsichtigt einen oder mehrere Tastschalter des zugedeckten Handsenders durch sein Gewicht betätigen. Dabei wird die Energie der Senderbatterie verbraucht und der Sender wird funktionsunfähig. Bei wasserdichten Handsendern wird mit der Erfindung erst der Wasserdruck größerer Tiefe den Tastschalter eindrücken können und ein Kontaktieren verursachen; im Hausbereich, wie in der Badewanne oder im Swimmingpool werden diese Tiefen nicht erreicht, wohl aber bei Handsendern ohne die Erfindung.

Die Stützflächen können sich bedarfsweise auf mehrere Einzelflächen um die Teilfläche herum verteilen, sie können konzentrisch angeordnet sein und ggf. einen konzentrischen Ring bilden.

Ist die Teilfläche selbst elektrisch leitend, so kann sie den beweglichen Gegenkontakt ersetzen und als Schaltbrücke für zwei nebeneinander angeordnete Festkontakte funktionieren. Für eine solche Kontaktanordnung genügt mitunter die Anordnung der Leiterbahnen und Kontaktflächen auf nur einer Seite des Substrates.

Es hat sich gezeigt, daß der "Bücherschutz" schon ausreichend gegeben ist, wenn die Stützflächen die Teilfläche um 4% des Teilflächendurchmessers überragen. Die gezielte Betätigungskraft **P′** ist dann bei üblichen Dimensionen und Werkstoffen nur unwesentlich gegenüber der Hub bewirkenden Kraft **P** erhöht.

Nachstehend wird die Erfindung anhand von Zeichnungen näher erläutert. Dabei zeigen:
- Figur 1: einen Tastschalter im Schnitt,
- Figur 2: den Tastschalter der Figur 1 längs der Linie II-II,
- Figur 3: inen weiteren Tastschalter im Schnitt längs der Linie III-III in Figur 6,
- Figur 4: den Tastschalter in Figur 3 unter Einwirkung der Kraft **P**,
- Figur 5: den Tastschalter der Figur 4 unter Einwirkung der Kraft **P′**

und
- Figur 6: perspektivisch dargestellt die Unteransicht einer als Kontaktmatte ausgebildeten Abdeckung.

Der Tastschalter der Figur 1 läßt eine flächige Kontaktanordnung (1) mit flächigen Kontakten (2, 3) erkennen. Ein Substrat (4) trägt zwei Festkontakte (2); die Anschlußleiterbahnen sind nicht dargestellt. Auf dem Substrat (4) liegt ein im Bereich der Kontaktanordnung (1) freigeschnittener Spacer (5). Es folgt eine elastische Trägerfolie (6) mit einem den Festkontakten (2) auf Abstand gegenüberstehenden Gegenkontakt (3). Die Kontaktanordnung (1) ist von einer gummielastischen Abdeckung (7) überwölbt, die sich auf der Trägerfolie (6) abstützt. Ausgerichtet auf die Kontaktanordnung (1) befindet sich über dieser das Betätigungsglied (8) des Tastschalters als Teil der Abdeckung (7). Das Betätigungsglied (8) ist von Wandteilen (9) der Abdeckung (7) im Abstand zur Kontaktanordnung (1) elastisch gehalten. Unter der Wirkung einer Betätigungskraft **P** in Pfeilrichtung auf die ebene Tastfläche (10) auf der Oberseite des Betätigungsgliedes (8) senkt sich das Betätigungsglied (8), die Rückstellkraft der elastischen Wandteile (9) überwindend, und unter Zurücklegung eines deutlich fühlbaren Tastenhubes **H** auf die Trägerfolie (6). Den Tastenhub **H** begrenzen dabei Stützflächen (11), die auf der Innenseite des Betätigungsgliedes (8) in Hubrichtung hervorstehen und die sich außerhalb der Kontaktanordnung (1) auf die Trägerfolie (6) aufstellen ohne eine Kontaktierung in der Kontaktanordnung (1) zu bewirken. Die Stützflächen (11) überragen hierbei die auf der Unterseite des Betätigungsgliedes (8) im Zentrum liegende Teilfläche (12) (Figur 2), die vorgesehen ist, die Kontaktierung in der Kontaktanordnung (1) zu bewirken, so daß selbst ein Vergrößern der Hub **H** erzeugenden Betätigungskraft **P** nicht zum Kontaktieren führt. Mit dem Anliegen einer zusätzlichen Betätigungskraft **P′**, die als gezielte Maßnahme nur im Mittenbereich der Tastfläche (10) angreift, wird sich die Teilfläche (12) über das Niveau der Stützflächen (11) hinaus durchwölben und ein Kontaktieren der Kontakte (2, 3) herbeiführen.

Die Größe der zusätzlichen Betätigungskraft **P′** hängt z.B. ab von der Elastizität des Betätigungsgliedes (8) oder vom Abstand der Stützfläche (11) von der Teilfläche (12), bezogen auf den Durchmesser der Stützflächen-Anordnung. Die zusätzliche Betätigungskraft **P′** kann die Hub **H** auslösende Betätigungskraft **P** beinhalten.

In den Figuren 3, 4 und 5 ist ein anderer gegenüber Figur 1 vereinfachter Tastschalter dargestellt und seine Betätigung erklärt. Die Stützfläche (11) ist hierbei von einem erhabenen Ring (14) dargestellt, der konzentrisch zur Teilfläche (12) liegt. Die Teilfläche (12) ist zugleich Kontaktfläche des Gegenkontaktes (3), der z.B. durch Vulkanisieren mit dem isolierenden Betätigungsglied verbunden ist.

Die Ruhelage des Tastschalters zeigt Figur 3. In Figur 4 hat sich das Betätigungsglied (8) unter Wirkung der Betätigungskraft **P** um den Hub H gesenkt; das Betätigungsglied (8) stützt sich mit dem Ring (14) auf dem Substrat (4) ab. In Figur 5 wölbt sich die Teilfläche (12) des Gegenkontaktes (3) unter Wirkung der im Mittenbereich der Tastfläche (10) ansetzenden, zusätzlichen Betätigungskraft **P′** in Richtung der Festkontakte (2) diese kontaktierend durch. Mit dem Entfallen der Betätigungskraft **P**, **P′** wird das Betätigungsglied (8) durch die elastischen Wandteile (9) wieder in seine Ruhelage (Figur 3) zurückgestellt; die Kontaktierung ist beendet.

Figur 6 zeigt eine Abdeckung (7) für zwei Tastschalter, was man auch als Kontaktmatte (15) bezeichnen kann. In die Kontaktmatte (15) eingearbeitet sind Luftkanäle (13), die einen Luftausgleich zulassen, wenn die Innenluft eines Tastschalters durch das Betätigen des Betätigungsgliedes (8) komprimiert wurde.

## Patentansprüche

1. Tastschalter mit einer flächigen Kontaktanordnung (1), bestehend aus einem Festkontakt (2) und einem beweglichen Gegenkontakt (3), die bei Betätigung des Tastschalters miteinander kontaktieren, und mit einer Abdeckung (7) aus gummielastischem Material, welche die Kontaktanordnung (1) überwölbt und welche ein mit einer Tastfläche (10) ausgestattetes Betätigungsglied (8) des Tastschalters beinhaltet, das (8) elastisch auf Abstand zum Festkontakt (2) gehalten ist und bei Belastung seiner Tastfläche (10) mit einer Kraft **P** den Abstand durch einen Hub **H** überwindet und mit einer Teilfläche (12) seiner Innenseite die Kontaktierung der Kontaktanordnung (1) bewirkt, wobei eine peripher zur Teilfläche (12) angeordnete und diese (12) überragende Stützfläche (11) die Hub-Bewegung beeinflußt,
dadurch gekennzeichnet,
daß der unter Einwirkung einer außermittig auf die ebene Tastfläche (10) angreifenden Betätigungskraft **P** erfolgende Hub **H** des Betätigungsgliedes (8), ohne eine Kontaktierung zu bewirken, begrenzt ist durch die Stützfläche (11) und daß, um eine Kontakierung zu bewirken, eine zusätzliche, nur im Mittenbereich der Tastfläche (10) angreifende Betätigungskraft **P′** die Teilfläche (12) in Betätigungsrichtung durchwölbt.

2. Tastschalter nach Anspruch 1,
dadurch gekennzeichnet,
daß die Teilfläche (12) rund ist und
daß die Stützflächen (11) konzentrisch zur Teilfläche (12) angeordnet sind.

3. Tastschalter nach Anspruch 2,
dadurch gekennzeichnet,
daß die Stützflächen (11) einen konzentrischen Ring (14) bilden.

4. Tastschalter nach einem der Ansprüche 1 bis 3,
dadurch gekennzeichnet,
daß die Teilfläche (12) elektrisch leitfähig ist.

5. Tastschalter nach einem der Ansprüche 1 bis 4,
dadurch gekennzeichnet,
daß die Stützflächen (11) die Teilfläche (12) in einer Größenordnung von 2% bis 10% ihres diametralen Abstandes überragen.

6. Tastschalter nach einem der Ansprüche 1 bis 4,
dadurch gekennzeichnet,
daß die Stützflächen (11) die Teilfläche (12) um 4% ihres diametralen Abstandes überragen.

## Claims

1. Push-button switch having a flat contact arrangement, comprising a fixed contact (2) and a movable counter-contact (3) which contact one another when the push-button switch is actuated, and having a cover (7) made of rubber elastic material which overarches the contact arrangement (1) and which comprises an actuating element (8) of the push-button switch, which actuating element is provided with a touch area (10) and is held in an elastic manner at a distance from the fixed contact (2) and, when its touch area (10) is loaded with a force P, crosses the distance by means of travel H and effects contacting of the contact arrangement (1) by a partial surface (12) of its inner side, wherein a supporting surface (11) arranged circumferentially relative to the partial surface (12) and projecting beyond the latter (12), influences the movement of travel, characterised in that the travel H of the actuating element (8), which travel takes place under the effect of an actuating force P acting off-centre upon the flat touch area (10), without effecting contacting, is limited by the supporting surface (11), and in that, in order to effect contacting, an additional actuating force P′ acting only upon the middle region of the touch area (10) arches the partial surface (12) in the direction of actuation.

2. Push-button switch according to claim 1, characterised in that the partial surface (12) is round and in that the supporting surfaces (11) are arranged concentrically relative to the partial surface (12).

3. Push-button switch according to claim 2, characterised in that the supporting surfaces (11) form a concentric ring (14).

4. Push-button switch according to one of claims 1 to 3, characterised in that the partial surface (12) is electrically conductive.

5. Push-button switch according to one of claims 1 to 4, characterised in that the supporting surfaces (11) project beyond the partial surface (12) by an amount in the order of 2 to 10% of the diametrical spacing thereof.

6. Push-button switch according to one of claims 1 to 4, characterised in that the supporting surfaces (11) project beyond the partial surface (12) by 4% of the diametrical spacing thereof.

## Revendications

1. Interrupteur à bouton-poussoir ou interrupteur à touche, comprenant un système de contacts plan (1) formé d'un contact fixe (2) et d'un contact antagoniste mobile (3) qui viennent en contact l'un avec l'autre en produisant la fermeture à l'actionnement de l'interrupteur à touche, ainsi qu'un recouvrement (7) en matériau doué d'élasticité caoutchoutique, qui forme un renflement au-dessus du système de contacts (1) et renferme un organe d'actionnement (8) pourvu d'une aire de dessus de touche ou d'enfoncement (10) de l'interrupteur à touche, organe (8) qui est maintenu élastiquement à distance du contact fixe (2) et qui, lorsqu'une force P est exercée sur son aire d'enfoncement (10), supprime ladite distance par une course H et produit par une surface partielle (12) de son côté intérieur la fermeture du système de contacts (1), l'agencement étant tel que le mouvement correspondant à la course est influencé par une aire d'appui (11) disposée à la périphérie de la surface partielle (12) et faisant saillie par rapport à celle-ci,
caractérisé en ce que la course H de l'organe d'actionnement (8) est limitée par l'aire d'appui (11), sans produire la fermeture des contacts, si elle est provoquée sous l'effet d'une force d'actionnement P attaquant l'aire d'enfoncement plane (10) en dehors de son centre et que, pour produire la fermeture des contacts, une force d'actionnement supplémentaire P′, attaquant seulement la zone centrale de l'aire d'enfoncement (10), doit faire fléchir la surface partielle (12) dans la direction d'actionnement.

2. Interrupteur à touche selon la revendication 1, caractérisé en ce que la surface partielle (12) est circulaire et que des aires d'appui (11) sont disposées concentriquement par rapport à la surface partielle (12).

3. Interrupteur à touche selon la revendication 2, caractérisé en ce que les aires d'appui (11) forment un anneau concentrique (14).

4. Interrupteur à touche selon une des revendications 1 à 3, caractérisé en ce que la surface partielle (12) est électriquement conductrice.

5. Interrupteur à touche selon une des revendications 1 à 4, caractérisé en ce que les aires d'appui (11) font saillie de la surface partielle (12) d'une quantité dont l'ordre de grandeur est de 2 % à 10 % du diamètre de la surface partielle.

6. Interrupteur à touche selon une des revendications 1 à 4, caractérisé en ce que les aires d'appui (11) font saillie de la surface partielle (12) d'une quantité correspondant à 4 % du diamètre de cette surface partielle.
